# EUROPÄISCHE PATENTSCHRIFT

(11) **EP 0 177 811 B1**
(45) Veröffentlichungstag und Bekanntmachung des Hinweises auf die Patenterteilung: **08.05.1991**
(21) Anmeldenummer: 85111790.3
(22) Anmeldetag: 18.09.1985
(51) Int. Cl.: H01H 37/00, H01H 19/58

(54) **Steuerschalter**
Control switch
Interrupteur de commande

(30) Priorität: 28.09.1984 DE 3435609
(43) Veröffentlichungstag der Anmeldung: 16.04.1986
(73) Patentinhaber: E.G.O. Elektro-Geräte Blanc u. Fischer, D-75032 Oberderdingen (DE)
(72) Erfinder: Essig, Willi, D-7030 Böblingen (DE); Petri, Heinz, D-7518 Bretten (DE)
(74) Vertreter: Patentanwälte Ruff, Beier, Schöndorf und Mütschele

(56) Entgegenhaltungen:
- EP-A- 0 027 976
- EP-A- 0 107 152
- FR-A- 2 354 656
- FR-A- 2 492 553
- US-A- 2 944 121

## Beschreibung

Die Erfindung betrifft einen Steuerschalter für Elektrowärmegeräte, die ein über eine Schaltwelle betätigbares Schaltgerät aufweisen, wobei der mit dem Schaltgerät zu einer Baueinheit zu verbindende Steuerschalter eine Mehrzahl mechanischer, drehwinkelabhängig zu schließender und zu öffnender Schalt-Kontakte zur Ansteuerung einer zugeordneten Vorrichtung in Abhängigkeit von den Drehstellungen der Schaltwelle aufweist un wobei eine, die drehbaren Schalt-Kontakte tragende Kontaktscheibe von der Schaltwelle anzutreiben ist.

Durch die FR-A-2 492 553 ist ein mit einem Schaltgerät baulich untrennbar integrierter Steuerschalter dieser Art bekannt geworden, mit welchem ein jeweils mit dem Schaltgerät eingestelltes Programm angezeigt werden kann. Seine Kontaktscheibe wird durch die Schaltwelle gelagert, während feste Gegenkontaktbahnen am Gehäuse angebracht sind. Der Steuerschalter ist nicht dafür geeignet, nachträglich an bereits vorhandene Schaltgeräte angefügt zu werden.

Der Erfindung liegt die Aufgabe zu Grunde, einen Steuerschalter der genannten Art zu schaffen, der bei robuster Ausbildung trotz einer Vielzahl von Schaltfunktionen dafür geeignet ist, in einfacher Weise und wahlweise einem Schaltgerät zugeordnet werden zu können und eine zuverlässige Steuerung gewährleistet.

Diese Aufgabe wird dadurch gelöst, daß der Steuerschalter als eine ein Gehäuse aufweisende gesondere Baugruppe nachträglich an dem Schaltgerät montierbar ist und die Kontaktscheibe über eine Montagekupplung mit dem Steuerschalter zu verbinden ist, wobei die Montagekupplung einen gesonderten, mit der Kontaktscheibe drehschlüssig verbundenen Kupplungsring mit einer dem Schaltwellenprofil angepaßten Durchgangsöffnung aufweist, daß die nichtdrehbaren Schalt-Kontakte auf einer gesonderten Kontaktplatine angeordnet sind, die in dem Gehäuse geführt und gelagert ist und daß die Kontaktscheibe über eine Ringschulter an der Kontaktplatine abgestützt ist.

Dadurch kann der Steuerschalter nachträglich so mit dem Schaltgerät zu einer Baueinheit zusammengefaßt werden, daß die Vielzahl seiner Schaltstellungen denen des Schaltgeräts genau zugeordnet ist, ohne daß hierfür das Schaltgerät baulich verändert werden muß. Dabei kann über die robusten mechanischen Kontakte mit geringer elektrischer Spannung, also beispielsweise mit Schwachstrom, bzw. mit sehr niedrigen Leistungen, die beispielsweise als optische Anzeige durch eine Gruppe von Leuchtdioden gebildete Anzeige-Vorrichtung in unmittelbarer Abhängigkeit der Drehwinkelstellung der Schaltwelle zuverlässig angesteuert werden, wobei sich hinsichtlich der Montage praktisch kein zusätzlicher Aufwand ergibt, da der Steuerschalter als Baueinheit gemeinsam mit dem Leistungssteuergerät montierbar ist.

Nach einer Ausführungsform der Erfindung ist der Steuerschalter, insbesondere als scheibenartig flache Baugruppe, an die Außenseite des Schaltgeräts anzulegen und mit dessen Schaltwelle nach Art einer Steckerverbindung zu verbinden, so daß sich eine besonders einfache Montage und eine übersichtliche sowie kompakte Ausbildung der Baueinheit ergibt.

Zur weiteren Vereinfachung des Aufbaues kann die Kupplung drehfest mit dem drehbaren Schalt-Kontakt verbunden sein, so daß zwischen diesem und der Kupplung keine zusätzlichen Übertragungs-bzw. Getriebeglieder erforderlich sind. Eine weitere wesentliche Vereinfachung des Aufbaues kann dadurch erzielt werden, daß die Kupplung achsgleich zur Schaltwelle liegt, d.h., ohne daß zusätzliche Übertragungs- bzw. Getriebeglieder erforderlich sind, unmittelbar mit der Schaltwelle verbindbar ist, was bei einer baulich einfachen Gestaltung dadurch erzielt werden kann, daß der Steuerschalter eine ihn durchsetzende Durchgangsöffnung für die Durchführung der Schaltwelle aufweist und die Kupplung zwischen den Enden der Durchgangsöffnung in deren Achse liegt, wobei das Kupplungsglied der Kupplung einen Abschnitt der Durchgangsöffnung begrenzen kann.

Zur einfachen Montage des Steuerschalters weist dieser an einer Seite Befestigungsglieder zur Befestigung zwischen dem Leistungssteuergerät und einer Geräteblende, vorzugsweise am Gehäuse vorstehende Augen mit Gewindebohrungen zur Befestigung an der Blende auf, so daß also der Steuerschalter eine Befestigungs- bzw. Tragkonsole für das zu einer Baueinheit mit ihm verbundenen Schaltgerät bildet, welches seinerseits keiner zusätzlichen Befestigung am Gerät bedarf.

Zur weiteren Erhöhung der Funktionssicherheit besteht der Steuerschalter wenigstens teilweise, insbesondere das Gehäuse und/oder eine Kontaktscheibe aus Isolierwerkstoff, wobei vorzugsweise zwei das Gehäuse bildende Gehäuseteile mit einem auf einer Gehäuseseite liegenden, versenkt angeordneten Flachbügel gegeneinander verspannt sind, so daß sie sehr dicht geschlossen gehalten werden können.

Zur weiteren wesentlichen Vereinfachung der Zusammenfassung des Schaltgerätes und des Steuerschalters zu einer Baueinheit ist der Steuerschalter gekennzeichnet durch einen am Schaltgerät vormontierbaren Träger des Steuerschalters mit Verbindungsgliedern für den Steuerschalter, wobei der, insbesondere durch den Flachbügel gebildete Träger, vorzugsweise Eingriffsöffnungen für Gehäusebolzen, wie Schrauben, aufweist, welche die Gehäuseteile des Steuerschalters zusammenhalten und wobei ferner insbesondere Köpfe von, dem Schaltgerät zugeordneten, Montierbolzen des Trägers in Vertiefungen des Gehäuses des Steuerschalters liegen. Dadurch kann der Träger zunächst am Schaltgerät montiert werden, wonach der zusammengesetzte Steuerschalter, der in seinem zusammengesetzten Zustand noch nicht durch Befestigungsglieder gesichert ist, an dem Träger angesetzt und mit den Gehäusebolzen einerseits am Träger und damit am Schaltgerät befestigt und andererseits in seinem zusammengesetzten Zustand gesichert wird.

Bei einer sehr einfachen Ausführungsform sind die Schaltkontakte durch gegeneinander winkelversetzte Schleifkontakte gebildet, die vorzugsweise in einer zu einer Schaltachse rechtwinkligen Ebene liegen, also stirnseitige Kontakte sind, welche einen sehr geringen Raumbedarf haben. Die Schalt-Kontakte können auf extrem engem Raum untergebracht werden, wenn sie an der Kontaktplatine um die Schaltachse kreisbogenförmig koaxial angeordnet und ihre Kreisbogen-Enden abgestuft um Bogenwinkel gegeneinander versetzt sind, so daß sie vom Schalt-Kontakt der Kontaktscheibe nach entsprechenden Bogenwinkel-Drehungen nach und nach berührt bzw. wieder freigegeben werden.

Nach einer weiteren Ausführungsform der Erfindung ist in einem Gehäuse des Steuerschalters eine drehbare Kontaktscheibe gelagert, deren Schalt-Kontakt an den Kontaktbahnen einer gehäusefesten Kontaktplatine läuft, so daß der gesamte Steuerschalter scheibenartig flach und damit sehr raumsparend ausgebildet werden kann.

Zur sicheren Lagerung der Kontaktscheibe bei kompakten Abmessungen des Schalters durchsetzt die, vorzugsweise kreisrunde, Kontaktscheibe die Kontaktplatine und/oder den zu dieser benachbarten Gehäuseteil mit einer hülsenförmigen Lagermuffe. Ist die Kontaktscheibe an ihrer von der Kontaktplatine abgekehrten Seite mit einem, insbesondere gegenüber der Lagermuffe im Durchmesser größeren, flachen Lageransatz in einer Lageröffnung des zugehörigen Gehäuseteiles geführt, so sind durch diese Ausbildung praktisch alle Teile des Steuerschalters gegeneinander in Bezug auf die Schalter-Drehachse zentriert, so daß die mechanischen Kontakte auch bei räumlich sehr kompakter Ausbildung mit hoher Wiederholgenauigkeit drehwinkelabhängig geschlossen bzw. geöffnet werden.

Um trotz genauer Lagerung sowie bei baulich einfacher Ausgestaltung des Schalters eine hohe Leichtgängigkeit des Steuerschalters zu erzielen, ist die Kontaktscheibe in dem Gehäuse an ihrem Umfang, vorzugsweise im Bereich zweier diametral gegenüberliegender Eckzonen des, insbesondere in Axialansicht quadratischen, Gehäuses geführt, wobei das Kantenmaß des Gehäuses nur wenig größer als der Außendurchmesser der Kontaktscheibe zu sein braucht.

Zur weiteren Verbesserung der sicheren Anlage des Schaltkontaktes der Kontaktscheibe an den Gegenkontakten der Kontaktplatine ist die Kontaktscheibe wenigstens im Bereich ihres Schaltkontaktes mit ihrer von der Kontaktplatine abgekehrten Stirnseite im wesentlichen ganzflächig an einer Axiallagerfläche des Gehäuses abgestützt.

In weiterer Ausgestaltung der Erfindung weist ein Gehäuseteil nahe benachbart zum Umfang der Kontaktscheibe einen diese sowie zur Ausrichtung die Kontaktplatine eng umgebenden Randsteg auf, an dessen Kopfkante der andere, vorzugsweise im wesentlichen plattenförmige, Gehäuseteil anliegt, wobei an der Innenseite dieses Gehäuseteiles die Kontaktplatine anliegt, so daß deren Axialspiel auf einfache Weise genau definiert ist.

Eine besonders einfache, drehschlüssige und nach Art von Steckgliedern montier- bzw. wieder lösbare Verbindung der Kontaktscheibe mit der Schaltwelle kann dadurch erzielt werden, daß die Kontaktscheibe in ihrer Axialbohrung ein Kupplungsglied für die Schaltwelle, insbesondere einen in eine von der Kreisform abweichende Vertiefung an der Stirnseite des Lageransatzes eingelegten, drehschlüssig und zentriert in die Vertiefung eingreifenden Kupplungsring aufweist, der somit aus einem gegenüber dem Isolierwerkstoff der Kontaktscheibe anderen, geeigneten Werkstoff, beispielsweise Metall, wie Stahl, bestehen kann. Eine besonders vorteilhafte Weiterbildung des Erfindungsgegenstandes besteht darin, daß die Kontaktplatine eine aus dem Gehäuse geführte Steckerfahne mit gesonderten Stecker-Kontakten für jeden an der Platine vorgesehenen Schalt-Kontakt aufweist, wobei vorzugsweise die Kontaktplatine mit einem die Steckerfahne bildenden, in ihrer Ebene liegenden Vorsprung durch eine Unterbrechung des Randsteges aus dem Gehäuse geführt ist, so daß für den Anschluß der Schalt-Kontakte kein gesonderter Stecker-Bauteil erforderlich ist, sondern die Steckerfahne unmittelbar durch die Kontaktplatine gebildet ist, welche durch die aus einer Öffnung aus dem Gehäuse geführte Steckerfahne zusätzlich noch genau definiert gegenüber dem Gehäuse ausgerichtet ist.

Insbesondere die Kontaktplatine kann äußerst flach ausgebildet werden, wenn die Schalt-Kontakte und/oder die Stecker-Kontakte nach Art von gedruckten Schaltungen ausgebildet, vorzugsweise auf der Kontaktplatine angeordnet sind, wodurch sich auch eine sehr einfache Herstellung ergibt.

Der erfindungsgemäße Steuerschalter eignet sich insbesondere zur Anordnung an stufenlos betätigbaren Leistungssteuergeräten, Energiereglern oder dgl. von Elektrowärme-Geräten. Solche Elektrowärme-Geräte, wie Kochherde, Back- bzw. Grillöfen, Warmwasserboiler und ähnliche, insbesondere im Haushalt benutzte Geräte, werden meist durch drehwinkelabhängige Leistungsschalter, wie taktende Leistungssteuergeräte, Engergie- bzw. Temperaturregler, Mehrtakt-, insbesondere Sieben-Taktschalter oder dgl., auf die gewünschte Heizleistung eingestellt, wobei eine stufenlose oder eine stufenweise Einstellung möglich ist. Bei solchen Geräten besteht z.B. das Bedürfnis, daß die jeweils gewählte Einstellung eindeutig und leicht sichtbar an einer Anzeige-Einrichtung erkannt bzw. abgelesen werden kann. Versuche, diese Anzeige durch elektronische bzw. kontaktlose Anzeige-Einrichtungen zu bewirken, haben bisher wenig befriedigt, da die relativ rauhen Betriebsbedingungen dieser Geräte schnell zur Funktionsuntüchtigkeit beispielweise der Anzeige-Einrichtung führen können.

Der Steuerschalter eignet sich außer zur Ansteuerung einer Anzeigevorrichtung auch beispielsweise zur Ansteuerung eines elektronischen Leistungssteuergerätes, das für ein induktiv beheiztes Kochfeld oder eine andere Zusatz-Vorrichtung eines Herdes oder eines anderen Gerätes vorgesehen sein kann. Wird in diesem Fall als mit dem Steuerschalter zu einer Baueinheit verbundener Schalter ein Energieregler bzw. ein taktendes Leistungssteuergerät vorgesehen, so kann mit dieser Einheit wahlweise ein herkömmliches Kochfeld mit Strahlheizkörper-Beheizung oder eine Elektrokochplatte über den Energieregler oder dgl. angesteuert werden, wobei dann der Steuerschalter außer Funktion sein kann; oder es kann über dieselbe Betätigungs-Handhabe, beispielsweise den Drehknopf, eine induktiv beheizte Kochstelle oder dgl. angesteuert werden, wobei dann der Energieregler oder dgl. außer Funktion sein kann. Es können aber auch beide Funktionen, d.h. der Energieregler oder dgl. und der Steuerschalter, gleichzeitig wirksam bzw. für Ansteuervorgänge vorgesehen sein, wenn beispielsweise im Bereich eines Gerätes zwei oder mehr Ansteuervorgänge in Abhängigkeit voneinander erfolgen sollen; beispielsweise könnte mit dem Steuerschalter eine Ankochautomatik der ansonsten vom Energieregler oder dgl. gesteuerten Kochstelle, eine Zusatz-Beheizung für eine Backofen-Röhre oder eine andere Zusatz-Funktion, wie die eines Gebläses, des Gerätes oder eines Zusatzgerätes, angesteuert werden.

Die Erfindung wird im folgenden mit weiteren Einzelheiten anhand des in den Zeichnungen dargestellten Ausführungsbeispieles näher erläutert.

Es sind dargestellt in
- Fig. 1: ein erfindungsgemäßer Steuerschalter in Draufsicht und eingebautem Zustand,
- Fig. 2: der Schalter gemäß Fig. 1 in Ansicht auf die Vorderseite,
- Fig. 3: der Schalter gemäß den Figuren 1 und 2, jedoch in Ansicht auf die Rückseite,
- Fig. 4: der Schalter gemäß Fig. 2, jedoch bei abgenommenem vorderem Gehäuseteil, und
- Fig. 5: ein Schnitt nach der Linie V-V in Fig. 3 in vergrößerter Darstellung.

In Figur 1 ist der erfindungsgemäße Steuerschalter 1 mit ausgezogenen Linien dargestellt, während der mit dem Steuerschalter 1 zu einer Baueinheit verbundene Leistungsschalter 2, der diesem zugeordnete Drehkopf 3, eine Geräteblende 4 zur Befestigung der Schalter sowie eine dem Steuerschalter 1 zugeordnete Vorrichtung 5 in Form einer optischen Anzeigeeinrichtung strichpunktiert dargestellt sind. Der Leistungsschalter 2 kann beispielsweise ein Temperaturregler gemäß der DE-A-3 238 955 oder ein Leistungssteuergerät gemäß der DE-A-2 625 716 sein, auf die hier Bezug genommen wird zum Zwecke der detaillierten Beschreibung.

Der Steuerschalter 1 weist ein zweiteiliges, nahezu plattenförmig flach sowie quadratisch begrenztes Gehäuse 6 auf, dessen beide Gehäuseteile 7,8 mit rechtwinklig zur Schaltachse 9 liegenden Seiten zusammengesetzt sind und zwischen diesen Seiten einen flachen Hohlraum für die Aufnahme einer Kontaktscheibe 10 und einer zu dieser unmittelbar benachbarten Kontaktplatine 11 bilden, welche in Figur 4 der Übersichtlichkeit halber nur strichpunktiert angedeutet ist. Der dickere, in der Baueinheit unmittelbar am Leistungsschalter 2 anliegende Gehäuseteil 7 ist an seiner dem anderen Gehäuseteil 8 zugekehrten Seite mit Vertiefungen versehen, während der Gehäuseteil 8 eine im wesentlichen durchgehend ebene Innenseite aufweist und über den größten Teil seiner Erstreckung plattenförmig mit konstanter Dicke ausgebildet ist.

Die kreisscheibenförmige und auf einer bis zu ihrem Außenumfang reichenden Ringzone konstante Dicke aufweisende Kontaktscheibe 10 weist an einer Stirnseite eine in der Schaltachse 9 liegende, zylindrisch hülsenförmige Lagermuffe 12 auf, deren Innendurchmesser dem Außendurchmesser einer Schalterwelle 13 zur Betätigung des Leistungsschalters 2 mit Hilfe des Drehknopfes 3 entspricht und deren Außendurchmesser demgegenüber nur geringfügig größer ist. Diese Lagermuffe 12 durchsetzt den Gehäuseteil 8 im Bereich einer Lageröffnung 14, welche gegenüber der sonstigen Dicke des Gehäuseteiles 8 geringfügig länger dadurch ist, daß der Gehäuseteil 8 im Bereich der Lageröffnung 14 mit einer streifenförmig verdickten Zone 15 an der Außenseite versehen ist. Die Lagermuffe 12 durchsetzt außerdem die Kontaktplatine 11, die zu diesem Zweck eine entsprechende Durchgangsbohrung aufweist. Die Kontaktplatine 11 liegt also im wesentlichen ganzflächig an der Innenseite des plattenförmigen Gehäuseteiles 8 an, während sie sich nach der anderen Seite an einer Ringschulter 16 der Kontaktscheibe 10 abstützt, welche im Übergangsbereich zwischen der Lagermuffe 12 und der ringscheibenförmigen Zone der Kontaktscheibe 10 vorgesehen ist und gegenüber der zugehörigen Stirnfläche 17 der ringscheibenförmigen Zone der Kontaktscheibe 10 nur um Bruchteile eines Millimeters vorsteht. Dadurch berührt der eigentliche Grundkörper der Kontaktscheibe 10 die Kontaktplatine 11 mit geringer Reibung im, wesentlichen nur im Bereich der Ringschulter 16, während die übrige Stirnfläche 17 mit geringem Spaltabstand von der zugehörigen Fläche 18 der Kontaktplatine 11 liegt.

Die andere Stirnfläche 19 des ringscheibenförmigen Teiles der Kontaktplatine 11 liegt im wesentlichen ganzflächig an einer vertieften Bodenfläche des Gehäuseteiles 7 an, wobei diese Bodenfläche somit eine Axiallagerfläche 20 für die Kontaktscheibe 10 bildet.

An der von der Lagermuffe 12 abgekehrten Stirnseite weist die Kontaktplatine 10 des weiteren einen gegenüber der Lagermuffe 12 im Durchmesser größeren, zylindrisch flachen Lageransatz 21 auf, der in einer sowohl hinsichtlich des Außendurchmessers als auch hinsichtlich der Axialerstreckung an ihn angepassten Lageröffnung 22 des Gehäuseteiles 7 geführt ist, welche eine vertiefte Zone der Axiallagerfläche 20 bildet.

Der Gehäuseteil 7 weist an seiner dem Gehäuseteil 7 zugekehrten Seite einen über alle Gehäuseteilecken durchgehenden Randsteg 23 auf, dessen Kopfkante 2`4 die einzige Anlagefläche des Gehäuseteiles 7 für den Gehäuseteil 8 bildet. Die Kontaktplatine 11 ist an die Innenkontur des Randsteges 22 derart angepasst, daß sie nur mit äußerst geringem Spielabstand dieser Innenflächen mit ihren Außenkanten gegenüberliegt, wobei sie mit ihrer dem Gehäuseteil 7 zugekehrten Seite nur im Bereich der Gehäuseecken an entsprechenden Schulterflächen 25,26 des Gehäuseteiles 7 anliegt. An zwei einander diagonal gegenüberliegenden Ecken reichen diese Schulterflächen 25 bis an die Axiallagerfläche 20, derart, daß die der Schaltachse 9 zugekehrten Kantenflächen der diese Schulterflächen 25 bildenden Vorsprünge kreisbogenförmige Führungsflächen 27 für den Umfang 28 der Kontaktscheibe 10 bilden. Die Schulterflächen 26 an den beiden anderen, einander diametral gegenüberliegenden Gehäuseecken sind durch kleine Eckvorsprünge in diesen Eckzonen gebildet. Im Bereich der Schulterflächen 25 werden beide Gehäuseteile 7,8 jeweils von einer zur Teilungsebene des Gehäuses rechtwinkligen Durchgangsbohrung durchsetzt, wobei die Durchgangsbohrungen beider Gehäuseteile 7,8 bei zusammengesetztem Gehäuse jeweils miteinander fluchten, die Durchgangsbohrungen des Gehäuseteiles 7 größer als die des Gehäuseteiles 8 sind, während die Durchgangsbohrungen des Gehäuseteiles 8 durch hülsenförmige Zentrierstecker 29 begrenzt sind, welche über die Innenseite des Gehäuseteiles 8 vorstehen und im wesentlichen spielfrei in die Durchgangsbohrungen des Gehäuseteiles 7 passen. Im Bereich der Durchgangsbohrungen sind die Ecken der Kontaktplatine 11 ausgespart.

Die Kontaktplatine 11 weist symmetrisch zu einer Außenkante einen zungenartig rechteckigen, in ihrer Ebene liegenden und einteilig mit ihr ausgebildeten Fortsatz auf, welcher eine aus dem Gehäuse 6 ragende Steckerfahne 30 bildet. Diese Steckerfahne 30 ist durch eine Unterbrechung 31 des Randsteges 23 aus dem Gehäuse geführt, wobei die Bodenfläche dieser Unterbrechung 31 in der Ebene der Schulterflächen 25,26 liegt.

An der der Kontaktscheibe 10 zugekehrten Seite ist die Kontaktplatine 11 mit Schalt-Kontakten 32 versehen, die konzentrisch teilkreisförmig um die Schaltachse 9 nach Art von gedruckten Schaltungen auf der Kontaktplatine 11 angebracht sind und deren eine, frei endende Kreisbogen-Enden 33 um Bogenwinkel abgestuft gegeneinander versetzt sind. Die anderen Enden sind elektrisch leitend jeweils mit einem Stecker-Kontakt 34 verbunden, wobei alle Stecker-Kontakte 34 nebeneinander an der Steckerfahne 30 vorgesehen sind. An der zugehörigen Seite der Kontaktscheibe 10 ist ein an der gegenüberliegenden Seite der Kontaktplatine 11 schleifender, radial streifenförmiger Schalt-Kontakt 35 so angeordnet, daß er das Radialfeld, auf welchem die Schalt-Kontakte 32 vorgesehen sind, vollständig übergreift. Beim Drehen der Kontaktscheibe 10 aus der Stellung gemäß Figur 4 gelangen die Schalt-Kontakte 32 nach und nach in Kontaktberührung mit dem Schalt-Kontakt 35, wodurch aufeinanderfolgend die den Stecker-Kontakten 34 zugehörigen Stromkreise geschlossen werden. Die Stecker-Kontakte 34 sind an der Steckerfahne 30 in gleicher Anordnung und Größe vorgesehen, wie an einer Steckerfahne der optischen Anzeigeeinrichtung 5, so daß mit einem Kabelstrang, der an beiden Enden gleiche Stecker aufweist, der durch den Steuerschalter 1 gebildete Anzeigeschalter mit der Anzeigeeinrichtung 5 elektrisch leitend verbunden werden kann. Im dargestellten Ausführungsbeispiel weist die Anzeigeeinrichtung 5 eine Reihe von mehreren, im dargestellten Ausführungsbeispiel zwölf Leuchtdioden 36 auf, die im Bereich eines neben dem Drehknopf 3 liegenden Fensters 37 der Blende 4 gut sichtbar vorgesehen sind.

Die Kontaktscheibe 10 weist zur drehschlüssigen Verbindung mit der am Umfang einseitig abgeflachten Schalterwelle 13 eine Kupplung 38 auf, welche in der Axialbohrung 39 der Kontaktscheibe 10 vorgesehen ist. Die Kupplung 38 ist im wesentlichen durch ein ringscheibenförmiges Kupplungsglied 40 gebildet, das am Außenumfang nach Art einer Gewindemutter sechseckig begrenzt und in eine an diese Außenform angepaßte Vertiefung in der Stirnfläche des Lageransatzes 21 eingesetzt ist, derart, daß das Kupplungsglied 40 axial gesichert zwischen der Bodenfläche der Vertiefung 41 und der Bodenfläche der Lageröffnung 22 gehalten ist. Die Durchgangsöffnung des Kupplungsgliedes 38 weist eine an den abgeflachten Querschnitt der Lagerwelle 13 angepaßten Querschnitt auf und bildet einen Abschnitt einer im Durchmesser an die Schalterwelle 13 angepaßten Durchgangsöffnung 42, welche in der Schaltachse 9 den gesamten Steuerschalter 1 durchsetzt. Wird der Steuerschalter 1 an den Leistungsschalter 2 angebaut, so durchsetzt dessen Schalterwelle 13 den Steuerschalter 1, der somit synchron mit dem Leistungsschalter 2 betätigt wird.

Der Steuerschalter 1 weist an der Außenseite des dem Leistungsschalter 2 zugehörigen Gehäuseteiles 7 einen im wesentlichen durch einen Flachbügel 44 gebildeten Träger 43 aus Blech auf, der in Ansicht auf die zugehörige Gehäuseseite im wesentlichen rechtwinklig Z-förmig ausgebildet ist, wobei der Mittelsteg parallel zur Zone 15 liegt und etwa gleiche Breite wie diese hat. Sowohl der Mittelsteg wie die Endstege des Flachbügels 44 sind um dessen Dicke versenkt in der zugehörigen Gehäuseseite angeordnet, derart, daß sie über das Gehäuse nicht vorstehen. Die Enden der Flachbügel-Endstege, die in Form von annähernd quadratischen Schraubplatten 45 im Bereich der die Zentrierstecker 29 aufweisenden Ecken des Gehäuses liegen sind gegenüber dem übrigen Flachbügel 44 zum anderen Gehäuseteil 8 um ein Mehrfaches ihrer Dicke durch entsprechende Abköpfungen versetzt und greifen in entsprechend nochmals versenkte Zonen an der Außenseite des Gehäuseteiles 7 ein. Diese Schraubplatten 45 weisen Gewindeöffnungen für den Eingriff von Gehäusebolzen 46 auf, welche die Zentrierstecker 29 durchsetzen und mit ihren Köpfen an der Außenseite des Gehäuseteiles 8 liegen, derart, daß mit den beiden diagonal liegenden Gehäusebolzen 46 die Gehäuseteile 7,8 gegeneinander verspannt sind. Vor dem Befestigen der Gehäuseteile 7,8 an dem Träger 43, welcher ebenfalls eine in der Schaltachse 9 liegende Fortsetzung der Durchgangsöffnung 42 aufweist, wird der Träger 43 beiderseits der Schaltachse 9 bzw. im Obergangsbereich zu den Endstegen des Flachbügels 44 mit Montierbolzen 47 in Form von metrischen Schrauben an der zugehörigen Seite des Leistungsschalters 2 befestigt. Die, entsprechende Durchgangsöffnungen des Trägers 43 durchsetzenden Montierbolzen 47 liegen mit ihren Köpfen 48 dann an der vom Leistungsschalter 2 abgekehrten Seite des Trägers 43 an. Für die Aufnahme dieser Köpfe 48 sind in der zugehörigen Seite des Gehäuses 6 des Steuerschalters 1, im dargestellten Ausführungsbeispiel also in der Bodenfläche der den Flachbügel 44 versenkt aufnehmenden Vertiefung entsprechende zylindrische Sackloch-Vertiefungen 49 vorgesehen. Nach dem Befestigen des Trägers 43 am Leistungsschalter 2 wird der zusammengesetzte bzw. zusammengesteckte Steuerschalter 1 mit den Gehäusebolzen 46 am Träger 43 befestigt, wodurch gleichzeitig der zusammengebaute Zustand des Steuerschalters 1 gesichert wird.

An der streifenförmigen Zone 15 weist das Gehäuse 6 des Steuerschalters 1 zwei beiderseits der Schaltachse 9 liegende Augen 50 mit Gewindebohrungen 51 auf, wobei die beiden anderen zylindrischen Augen 50 am weitesten über die zugehörige Seite des Steuerschalters 1 vorstehen und zur Befestigung der aus Steuerschalter 1 und Leistungsschalter 2 bestehenden Baueinheit an der Innenseite der Blende 4 dienen.

## Patentansprüche

1. Steuerschalter für Elektrowärmegeräte, die ein über eine Schaltwelle (13) betätigbares Schaltgerät (2) aufweisen, wobei der mit dem Schaltgerät (2) zu einer Baueinheit zu verbindende Steuerschalter (1) eine Mehrzahl mechanischer, drehwinkelabhängig zu schließender und zu öffnender Schalt-Kontakte (32, 35) zur Ansteuerung einer zugeordneten Vorrichtung (36) in Abhängigkeit von den Drehstellungen der Schaltwelle (13) aufweist und wobei eine, die drehbaren Schalt-Kontakte (35) tragende Kontaktscheibe (10) von der Schaltwelle (13) anzutreiben ist, dadurch gekennzeichnet, daß der Steuerschalter (1) als eine ein Gehäuse (6) aufweisende gesondere Baugruppe nachträglich an dem Schaltgerät (2) montierbar ist und die Kontaktscheibe (10) über eine Montagekupplung (38) mit dem Steuerschalter zu verbinden ist, wobei die Montagekupplung (38) einen gesonderten, mit der Kontaktscheibe (10) drehschlüssig verbundenen Kupplungsring (40) mit einer dem Schaltwellenprofil angepaßten Durchgangsöffnung (42) aufweist, daß die nichtdrehbaren Schalt-Kontakte (32) auf einer gesonderten Kontaktplatine (11) angeordnet sind, die in dem Gehäuse (6) geführt und gelagert ist und daß die Kontaktscheibe (10) über eine Ringschulter (16) an der Kontaktplatine (11) abgestützt ist.

2. Steuerschalter nach Anspruch 1, dadurch gekennzeichnet, daß der Steuerschalter (1), insbesondere als scheibenartig flache Baugruppe, an die Außenseite des Schaltgeräts (2) anzulegen und mit dessen Schaltwelle (13) nach Art einer Steckverbindung zu verbinden ist.

3. Steuerschalter nach Anspruch 1 oder 2, dadurch gekennzeichnet, daß er an einer Seite Befestigungsglieder zur Befestigung zwischen dem Schaltgerät (2) und einer Geräteblende (4), vorzugsweise am Gehäuse (6) vorstehende Augen (50) mit Gewindebohrungen (51) zur Befestigung an der Blende (4) aufweist und eine Tragkonsole für das Schaltgerät (2) bildet.

4. Steuerschalter nach einem der vorhergehenden Ansprüche, gekennzeichnet durch einen am Leistungssteuergerät (2) vormontierbaren Träger (43) des Steuerschalters (1) mit Verbindungsgliedern für den Steuerschalter (1), wobei der insbesondere durch den Flachbügel (44) gebildete Träger (43) vorzugsweise Eingriffsöffnungen für Gehäusebolzen (46), wie Schrauben, aufweist, welche die Gehäuseteile (7, 8) des Steuerschalters (1) zusammenhalten und wobei ferner insbesondere Köpfe (48) von, dem Leistungssteuergerät (2) zugeordneten, Montierbolzen (47) des Trägers (43) in Vertiefungen (49) des Gehäuses (6) des Steuerschalters (1) liegen.

5. Steuerschalter nach einem der vorhergehenden Ansprüche, dadurch gekennzeichnet, daß die Schalt-Kontakte (32, 35) durch gegeneinander winkelversetzte Schleifkontakte gebildet sind, die insbesondere in einer zu einer Schaltachse (9) rechtwinkligen Ebene liegen, wobei vorzugsweise die Schalt-Kontakte (32) der Kontaktplatine (11) um die Schaltachse (9) kreisbogenförmig koaxial angeordnet und ihre Kreisbogen-Enden (33) abgestuft um Bogenwinkel gegeneinander versetzt sind.

6. Steuerschalter nach einem der vorhergehenden Ansprüche, dadurch gekennzeichnet, daß die Kontaktscheibe (10) die Kontaktplatine (11) mit einer hülsenförmigen Lagermuffe (12) durchsetzt, und daß das Gehäuse (6) einen zur Ausrichtung die Kontaktplatine (11) eng umgebenden Randsteg (23) aufweist.

7. Steuerschalter nach einem der vorhergehenden Ansprüche, dadurch gekennzeichnet, daß der Kupplungsring (40) für die Schaltwelle (13) in eine von der Kreisform abweichende Vertiefung (41) an einer Stirnseite der Kontaktscheibe (10) eingreift.

8. Steuerschalter nach einem der vorhergehenden Ansprüche, dadurch gekennzeichnet, daß die Kontaktplatine (11) eine aus dem Gehäuse (6) geführte Steckerfahne (30) mit gesonderten Stecker-Kontakten (34) für jeden an der Platine (11) vorgesehenen Schalt-Kontakt (32) aufweist, wobei vorzugsweise die Kontaktplatine (11) mit einem die Steckerfahne (30) bildenden, in ihrer Ebene liegenden Vorsprung durch eine Unterbrechung (31) des Randsteges (23) aus dem Gehäuse (6) geführt ist.

9. Steuerschalter nach einem der vorhergehenden Ansprüche, dadurch gekennzeichnet, daß die Schalt-Kontakte (32) und/oder die Stecker-Kontakte (34) nach Art gedruckter Schatungen ausgebildet, vorzugsweise auf der Kontaktplatine (11) angeordnet sind.

10. Steuerschalter nach einem der vorhergehenden Ansprüche, dadurch gekennzeichnet, daß er zur Anordnung an insbesondere stufenlos betätigbaren Steuergeräten (2), Energiereglern oder dgl. von Elektrowärme-Geräten ausgebildet ist und vorzugsweise zur Ansteuerung von Anzeigeorganen für die jeweilige Einstellung des zugehörigen Steuergerätes (2) ausgebildet ist.

## Claims

1. Control switch for electrothermal equipment having a switching device (2) operable by means of a control shaft (13), the control switch (1) to be connected to the switching device (2) to form a subassembly having a plurality of mechanical switching contacts (32, 35) to be opened and closed in rotation angle-dependent manner for controlling an associated apparatus (36) as a function of the rotation positions of the control shaft (13) and in which a contact disk (10) carrying the rotary switching contacts (35) is driven by the control shaft (13), characterized in that the control switch (1) is subsequently fittable as a separate component having a case (6) to the switching device (2) and the contact disk (10) can be connected to the control switch by means of a mounting coupling (38), the latter having a separate coupling ring (40) connected in rotation-fixed manner to the contact disk (10) and with a through-hole (42) adapted to the control shaft profile, that the non-rotary switching contacts (32) are located on a separate contact board (11), which is guided and mounted in the casing (6) and that the contact disk (10) is supported by means of a ring shoulder (16) on the contact board (11).

2. Control switch according to claim 1, characterized in that the control switch (1), in particular as a disk-like, flat subassembly is engaged on the outside of the switching device (2) and is connected with its control shaft (13) in the manner of a plug connection.

3. Control switch according to claims 1 or 2, characterized in that it has on one side fastening members for fastening between the switching device (2) and a shield (4), preferably studs (50) projecting over the casing (6) and having tapholes (51) for fastening to the shield (4) and forms a support bracket for the switching device (2).

4. Control switch according to one of the preceding claims, characterized by a support (43) of the control switch (1) prefittable to the power control device (2) and having connecting members for the control switch (1), the support (43) in particular formed by the flat clip (44) preferably has engagement openings for casing bolts (46), such as screws, which hold together the casing parts (7, 8) of the control switch (1) and in which in particular heads (48) of mounting bolts (47) of the support (43) associated with the power control device (2) are located in depressions (49) of the casing (6) of the control switch (1).

5. Control switch according to one of the preceding claims, characterized in that the switching contacts (32, 35) are formed by reciprocally angularly displaced sliding contacts, which are in particular located in a plane at right angles to the switching axis (9) and preferably the switching contacts (32) of the contact board (11) are coaxially arranged in arcuate manner about the switching axis (9) and their arc ends (43) are reciprocally displaced in stepped manner by arc angles.

6. Control switch according to one of the preceding claims, characterized in that the control disk (10) traverses the contact board (11) with a bearing sleeve (12) and that the casing (6) has a marginal web (23) closely surrounding the contact board (11) for orientation purposes.

7. Control switch according to one of the preceding claims, characterized in that the coupling ring (40) for the control shaft (13) engages in a non-circular depression (41) on one end of the contact disk (10).

8. Control switch according to one of the preceding claims, characterized in that the contact board (11) has a plug lug (30) guided out of the casing (6) with separate plug contacts (34) for each of the switching contact, (32) provided on the board (11) and preferably the contact board (11) is guided with a projection forming the plug lug (30) and located in its plane through a break (31) of the marginal web (23) out of the casing (6).

9. Control switch according to one of the preceding claims, characterized in that the switching contacts (32) and/or the plug contacts (34) are constructed in the manner of printed circuits and are preferably located on the contact board (11).

10. Control switch according to one of the preceding claims, characterized in that it is constructed for placing on in particular continuously operable control means (2), energy regulators or the like of electrothermal equipment and is preferably constructed for controlling display means for the setting of the associated control device (2).

## Revendications

1. Commutateur de commande pour appareils de chauffage électrique qui présentent un appareil de commutation (2) actionnable par l'intermédiaire d'un arbre de commutation (13), le commutateur de commande (1), destiné à être relié à l'appareil de commutation (2) pour former un ensemble structurel unitaire, comportant de multiples contacts mécaniques de commutation (32, 35) destinés à être fermés et ouverts en fonction d'un angle de rotation, en vue de la commande d'un dispositif associé (36) en fonction des positions prises par rotation par l'arbre de commutation (13), et un disque de contact (10), portant les contacts de commutation rotatifs (35), étant conçu pour être entraîné par l'arbre de rotation (13), caractérisé par le fait que le commutateur de commande (1) peut être monté après coup sur l'appareil de commutation (2), en tant que groupe constitutif distinct muni d'un boîtier (6), et le disque de contact (10) est conçu pour être relié au commutateur de commande par l'intermédiaire d'un accouplement de montage (38), l'accouplement de montage (38) présentant une bague distincte d'accouplement (40) assujettie en rotation au disque de contact (10), et percée d'un orifice de passage (42) adapté au profil de l'arbre de commutation ; par le fait que tes contacts de commutation non rotatifs (32) sont disposés sur une platine de contact distincte (11), qui est guidée et montée dans le boîtier (6) ; et par le fait que le disque de contact (10) prend appui sur la platine de contact (11) par l'intermédiaire d'un épaulement annulaire (16).

2. Commutateur de commande selon la revendication 1, caractérisé par le fait que ledit commutateur de commande (1) est conçu pour être appliqué contre la face externe de l'appareil de commutation (2), notamment en tant que groupe constitutif discoïdalement aplati, et pour être relié à l'arbre de commutation (13) dudit appareil, à la manière d'une solidarisation emboîtable.

3. Commutateur de commande selon la revendication 1 ou 2, caractérisé par le fait qu'il présente, d'un côté, des organes de fixation en vue d'assurer la fixation entre l'appareil de commutation (2) et un panneau obturateur (4) de l'appareil, de préférence des oeillets (50) saillant au-delà du boîtier (6) et munis de perçages taraudés (51) en vue de la fixation au panneau obturateur (4), et forme une console de support de l'appareil de commutation (2).

4. Commutateur de commande selon l'une des revendications précédentes, caractérisé par un support (43) dudit commutateur de commande (1), pouvant être préalablement monté sur l'appareil (2) de commande de puissance et muni d'organes de liaison dudit commutateur de commande (1), le support (43), en particulier formé par l'étrier aplati (44), présentant de préférence des orifices de pénétration pour des chevilles (46) du boîtier, telles que des vis qui assurent la cohésion des parties (7, 8) du boîtier du commutateur de commande (1), commutateur dans lequel, en outre, notamment des têtes (48) de chevilles de montage (47) du support (43), associées à l'appareil (2) de commande de puissance, reposent dans des renfoncements (49) du boîtier (6) dudit commutateur de commande (1).

5. Commutateur de commande selon l'une des revendications précédentes, caractérisé par le fait que les contacts de commutation (32, 35) sont formés par des contacts frotteurs décalés angulairement les uns des autres, qui se trouvent notamment dans un plan perpendiculaire à un axe de commutation (9), de préférence les contacts de commutation (32) de la platine de contact (11) étant disposés coaxialement en forme d'arc de cercle autour de l'axe de commutation (9), et leurs extrémités (33) en arc de cercle étant mutuellement décalées de manière échelonnée, d'angles sous-tendant des arcs.

6. Commutateur de commande selon l'une des revendications précédentes, caractérisé par le fait que le disque de contact (10) traverse la platine de contact (11) par un manchon de portée (12) en forme de douille ; et par le fait que le boîtier (6) présente une nervure marginale (23) entourant étroitement la platine de contact (11), en vue d'assurer l'orientation.

7. Commutateur de commande selon l'une des revendications précédentes, caractérisé par le fait que la bague d'accouplement (40) destinée à l'arbre de commutation (13) pénètre, à une face extrême du disque de contact (10), dans un renfoncement (41) de configuration autre que circulaire.

8. Commutateur de commande selon l'une des revendications précédentes, caractérisé par le fait que la platine de contact (11) présente une languette d'enfichage (30) sortant du boîtier (6), et munie de contacts enfichables distincts (34) pour chaque contact de commutation (32) prévu sur la platine (11), ladite platine de contact (11) sortant de préférence du boîtier (6), à travers une discontinuité (31) de la nervure marginale (23), par une saillie qui forme la languette d'enfichage (30) et se trouve dans son plan.

9. Commutateur de commande selon l'une des revendications précédentes, caractérisé par le fait que les contacts de commutation (32) et/ou les contacts enfichables (34) sont réalisés à la manière de circuits imprimés, et sont de préférence disposés sur la platine de contact (11).

10. Commutateur de commande selon l'une des revendications précédentes, caractérisé par le fait qu'il est réalisé en vue de l'installation sur des appareils de commande (2) notamment actionnables en continu, des régulateurs d'énergie ou dispositifs similaires d'appareils de chauffage électrique, et est de préférence conçu pour la commande d'organes d'affichage du réglage considéré de l'appareil de commande associé (2).
